# EUROPÄISCHE PATENTSCHRIFT

(11) **EP 0 840 687 B1**
(45) Veröffentlichungstag und Bekanntmachung des Hinweises auf die Patenterteilung: **24.04.2002**
(21) Anmeldenummer: 96922754.5
(22) Anmeldetag: 08.07.1996
(51) Int. Cl.: B61C 17/00

(54) **DACHCONTAINER**
ROOF-MOUNTED CONTAINER
COFFRET DE PAVILLON

(30) Priorität: 21.07.1995 DE 19526724
(43) Veröffentlichungstag der Anmeldung: 13.05.1998
(73) Patentinhaber: SIEMENS AKTIENGESELLSCHAFT, 80333 München (DE)
(72) Erfinder: GEBHARD, Bruno, D-91301 Forchheim (DE)
(86) Internationale Anmeldenummer: DE9601230
(87) Internationale Veröffentlichungsnummer: WO9703873

(56) Entgegenhaltungen:
- DE-U- 9 215 814
- US-A- 3 190 515
- US-A- 3 503 547

## Beschreibung

Die Erfindung betrifft einen Dachcontainer zur Aufnahme elektrischer Geräte der Antriebs- und Fahrzeugsteuerung von Schienenfahrzeugen und Trolleybussen.

Derartige Dachcontainer sind z. B. durch die DE 43 33 437 C1 bekannt. Im bekannten Fall ist der Dachcontainer, der zur Aufnahme von elektrischen Geräten und Leitungen dient, Bestandteil eines Fahrzeugdaches. Die Bestückung dieses Dachcontainers mit elektrischen Geräten sowie ihre Verdrahtung ist erst bei fertiggestelltem Wagenkasten möglich.

Ein weiterer Dachcontainer ist in dem DE-U-92 15 814 beschrieben. Bei diesem Dachcontainer wird das Gehäuse von einem rechteckigen Boden, zwei Seitenwänden und zwei Stirnwänden gebildet. Das Gehäuse ist durch einen einteiligen, das Gehäuse ganzflächig überdeckenden Deckel abdeckbar. Um eine gute Zugänglichkeit der im Gehäuse angeordneten Komponenten von beiden Seiten her sicherzustellen, sind an den Oberkanten der beiden Seitenwände lösbare Gelenkverbindungen angeordnet. Dadurch ist der Gehäusedeckel wechselseitig aufklappbar.

Aufgabe der vorliegenden Erfindung ist es, einen Dachcontainer zu schaffen, der auf einfache Weise und unabhängig von der Fertigstellung des Wagenkastens mit elektrischen Geräten bestückt und verdrahtet werden kann.

Die Aufgabe wird erfindungsgemäß durch die Merkmale im Anspruch 1 gelöst. Vorteilhafte Ausgestaltungen der Erfindung sind in den weiteren Ansprüchen beschrieben.

Der Dachcontainer nach Anspruch 1 ist gekennzeichnet durch einen rechteckigen Grundrahmen aus zwei Längsträgern und zwei Querträgern und eine auf den Grundrahmen aufsetzbare oder aufsteckbare Haube, wobei innerhalb des Grundrahmens wenigstens ein weiterer Längsträger und/oder wenigstens ein weiterer Querträger angeordnet ist und wobei der Grundrahmen mit elektrischen Geräten bestückbar ist.

Beispielsweise können eine oder mehrere Hauben vorhanden sein.

Durch den erfindungsgemäßen Aufbau des Grundrahmens und dadurch, daß der Grundrahmen und die Haube als getrennte Bauteile ausgeführt sind, können auf den Grundrahmen auf einfache Weise elektrische Geräte (z.B. Traktionsumrichter und Bordnetzumrichter) sowie mit elektrischen Geräten bestückte Platten (Gerätetafeln) aufgesetzt werden. Nach der Bestückung und der Verdrahtung der elektrischen Geräte untereinander wird die Haube aufgesetzt oder aufgesteckt. Der Dachcontainer kann damit auf einfache Weise vormontiert werden.

Bei dem Dachcontainer nach Anspruch 1 sind in vorteilhafter Weise verschiedene Materialpaarungen möglich (Ansprüche 2 bis 5). So können z.B. sowohl der Grundrahmen als auch die Haube aus einem elektrisch leitenden Material bestehen. Die elektrisch leitenden Materialien können unterschiedlich sein; so können z.B. der Grundrahmen aus Stahl und die Haube aus Aluminium gefertigt sein. Man erhält dadurch einen verbesserten EMV-Schutz. Demgegenüber kann bei einem Grundrahmen aus elektrisch isolierendem Material auf einfache Weise ein Zwischenpotential aufgebaut werden. Der Aufbau eines Zwischenpotentials ist z.B. bei Trolleybussen (O-Bussen) notwendig.

Eine verbesserte elektromagneitsche Verträglichkeit wird auch bei einem Dachcontainer gemäß Anspruch 6 erreicht.

Bei einem Dachcontainer gemäß Anspruch 9 lassen sich die Brandschutzanforderungen auf einfache Weise erfüllen. Gleichzeitig wird durch die Rahmendeckel der EMV-Schutz verbessert.

Der Dachcontainer gemäß Anspruch 10 bietet in vorteilhafter Weise durch die Trennung der Hauptstromleitung von den übrigen elektrischen Komponenten eine höhere EMV-Sicherheit.

Ein Ausführungsbeispiel der Erfindung wird in der nachfolgenden Beschreibung anhand der Zeichnung näher erläutert. Es zeigen:
- Fig. 1: eine Draufsicht auf einen Grundrahmen,
- Fig. 2: eine Draufsicht auf den Grundrahmen gemäß Fig. 1 nach seiner Bestückung mit elektrischen Geräten,
- Fig. 3: eine Draufsicht auf eine Haube, die auf den Grundrahmen gemäß Fig. 1 aufsteckbar ist,
- Fig. 4: eine Draufsicht auf einen komplett montierten Dachcontainer bei geöffneten Haubendeckeln.

In den Fig. 1 und 2 ist mit 1 der Grundrahmen eines Dachcontainers bezeichnet. Der Grundrahmen 1 ist erfindungsgemäß rechteckig ausgebildet und umfaßt zwei Längsträger 2 und 3 sowie zwei Querträger 4 und 5.

Innerhalb des Grundrahmens 1 sind im dargestellten Ausführungsbeispiel zwei weitere Längsträger 6 und 7 sowie zwei weitere Querträger 8 und 9 angeordnet. Dadurch sind auf einfache Weise elektrische Geräte sowie mit elektrischen Geräten bestückte Platten (Gerätetafeln) auf den Grundrahmen 1 aufsetzbar.

Gemäß Fig. 2 trägt bei dem gezeigten Ausführungsbeispiel der Grundrahmen 1 eine Bordnetzverteilung 10, ein Antriebssteuergerät 11 sowie eine Hilfsschützetafel 12 und eine Wandlertafel 13. Weiterhin sind auf den Grundrahmen 1 ein Fahrmotorumrichter 14 und ein Bordnetzumformer 15 aufgesetzt. Der mittlere Bereich des Grundrahmens 1 ist freigehalten. Eine Haube 16, die auf den Grundrahmen 1 aufsetzbar ist, weist in ihrem mittleren Bereich einen entsprechenden Kanal 17 auf (Fig. 3), in der ein Bremswiderstand 18 eingesetzt ist.

An beiden Enden des Kanals 17 ist jeweils ein Klemmenkasten 19 bzw. 20 eingesetzt, der Klemmen für die elektrische Verteilung, den elektrischen Durchgang und den elektrischen Gelenkübergang enthält.

Die Haube 16 weist Haubendeckel 21 bis 25 auf, die zur Fahrzeugmitte hin aufschwenkbar sind.

Wie aus Fig. 4 ersichtlich ist, sind in der Haube 16 neben dem Bremswiderstand 18 noch eine Batterie 26, eine Drossel 27 sowie ein Lüfteraggregat 28 angeordnet.

## Patentansprüche

1. Dachcontainer zur Aufnahme elektrischer Geräte der Antriebs- und Fahrzeugsteuerung von Schienenfahrzeugen und Trolleybussen,
**gekennzeichnet durch** einen rechteckigen Grundrahmen (1) aus zwei Längsträgern (2, 3) und zwei Querträgern (4, 5) und eine auf den Grundrahmen (1) aufsetzbare oder aufsteckbare Haube (16), wobei innerhalb des Grundrahmens (1) wenigstens ein weiterer Längsträger (6, 7) und/oder wenigstens ein weiterer Querträger (8, 9) angeordnet ist und wobei der Grundrahmen (1) mit elektrischen Geräten (10 bis 15) bestückbar ist.

2. Dachcontainer nach Anspruch 1, **dadurch gekennzeichnet, daß** der Grundrahmen (1) aus einem elektrisch leitenden Material besteht.

3. Dachcontainer nach Anspruch 1, **dadurch gekennzeichnet, daß** der Grundrahmen (1) aus einem elektrisch isolierenden Material besteht.

4. Dachcontainer nach Anspruch 1, **dadurch gekennzeichnet, daß** die Haube (16) aus einem elektrisch leitenden Material besteht.

5. Dachcontainer nach Anspruch 1, **dadurch gekennzeichnet, daß** die Haube (16) aus einem elektrisch isolierenden Material, vorzugsweise glasfaserverstärktem Kunststoff, besteht.

6. Dachcontainer nach Anspruch 1, **dadurch gekennzeichnet, daß** die Haube (16) mit dem Grundrahmen (1) verschraubt oder verschweißt ist.

7. Dachcontainer nach Anspruch 1, **dadurch gekennzeichnet, daß** die Haube (16) wenigstens einen Haubendeckel (21-25) aufweist.

8. Dachcontainer nach Anspruch 7, **dadurch gekennzeichnet, daß** der Haubendeckel (21-25) zur Fahrzeugmitte hin aufschwenkbar ist.

9. Dachcontainer nach Anspruch 1, **dadurch gekennzeichnet, daß** der Grundrahmen (1) auf seiner Unterseite durch Rahmendeckel abgedeckt ist.

10. Dachcontainer nach Anspruch 1, **dadurch gekennzeichnet, daß** auf den Grundrahmen (1) ein Gehäuse zur Aufnahme von Hauptstromleitungen aufgesetzt ist.

11. Dachcontainer nach Anspruch 10, **dadurch gekennzeichnet, daß** das Gehäuse mit dem Grundrahmen (1) verschraubt oder verschweißt ist.

12. Dachcontainer nach Anspruch 10, **dadurch gekennzeichnet, daß** das Gehäuse durch einen Gehäusedeckel abgeschlossen ist.

13. Dachcontainer nach Anspruch 12, **dadurch gekennzeichnet, daß** der Gehäusedeckel herausnehmbar ist.

14. Dachcontainer nach Anspruch 1, **dadurch gekennzeichnet, daß** die Haube (1) in ihrem mittleren Bereich einen parallel zur Container-Längsachse verlaufenden Kanal (17) aufweist, an dessen beiden Enden jeweils ein Klemmenkasten (19,20) eingesetzt ist.

15. Dachcontainer nach Anspruch 1, **dadurch gekennzeichnet, daß** der Grundrahmen (1) auf einem Portalträger des Wagenkastens aufgesetzt und gegenüber den Stirnwänden und den Seitenwänden des Wagenkastens abgedichtet ist.

## Claims

1. Roof-mounted container for accommodating electrical units of the drive and vehicle control system of rail vehicles and trolleybuses, **characterized by** a rectangular base frame (1) composed of two longitudinal members (2, 3) and two cross-members (4, 5) and a hood (16) that can be set or placed onto the base frame (1), at least one further longitudinal member (6, 7) and/or at least one further cross-member (8, 9) being arranged inside the base frame (1) and the base frame (1) being capable of being fitted with electrical units (10 to 15).

2. Roof-mounted container according to claim 1, **characterized in that** the base frame (1) consists of an electrically conductive material.

3. Roof-mounted container according to claim 1, **characterized in that** the base frame (1) consists of an electrically insulating material.

4. Roof-mounted container according to claim 1, **characterized in that** the hood (16) consists of an electrically conductive material.

5. Roof-mounted container according to claim 1, **characterized in that** the hood (16) consists of an electrically insulating material, preferably glass-fibre-reinforced plastic.

6. Roof-mounted container according to claim 1, **characterized in that** the hood (16) is screwed or welded to the base frame (1).

7. Roof-mounted container according to claim 1, **characterized in that** the hood (16) has at least one hood cover (21-25).

8. Roof-mounted container according to claim 7, **characterized in that** the hood cover (21-25) can be swung open towards the centre of the vehicle.

9. Roof-mounted container according to claim 1, **characterized in that** the base frame (1) is covered on its underside by frame covers.

10. Roof-mounted container according to claim 1, **characterized in that** a housing to accommodate the main power wiring is set on the base frame (1).

11. Roof-mounted container according to claim 10, **characterized in that** the housing is screwed or welded to the base frame (1).

12. Roof-mounted container according to claim 10, **characterized in that** the housing is covered by a housing cover.

13. Roof-mounted container according to claim 12, **characterized in that** the housing cover is removable.

14. Roof-mounted container according to claim 1, **characterized in that** the hood (1) (sic) has a channel (17) in its central area running parallel to the longitudinal axis of the container, at either end of which channel a terminal box (19, 20) is mounted.

15. Roof-mounted container according to claim 1, **characterized in that** the base frame (1) is set on an overhead support of the car body and is sealed against the end walls and side walls of the car body.

## Revendications

1. Conteneur de toit destiné à recevoir des appareillages électriques de commande de d'entraînement et de commande du véhicule, de véhicules sur rails et de trolleybus,
**caractérisé par** un châssis de base (1) rectangulaire constitué de deux longerons (2, 3) et de deux traverses (4, 5) ainsi que d'un capot (16) pouvant être posé sur le châssis de base (1) ou le coiffer, au moins un longeron supplémentaire (6, 7) et/ou au moins une traverse supplémentaire (8, 9) étant disposés à l'intérieur du châssis de base (1), et le châssis de base (1) pouvant être équipé d'appareillages électriques (10 à 15).

2. Conteneur de toit selon la revendication 1, **caractérisé en ce que** le châssis de base (1) est réalisé en un matériau électriquement conducteur.

3. Conteneur de toit selon la revendication 1, **caractérisé en ce que** le châssis de base (1) est réalisé en un matériau électriquement isolant

4. Conteneur de toit selon la revendication 1, **caractérisé en ce que** le capot (16) est réalisé en un matériau électriquement conducteur.

5. Conteneur de toit selon la revendication 1, **caractérisé en ce que** le capot (16) est réalisé en un matériau électriquement isolant, de préférence en une matière plastique renforcée de fibres de verre.

6. Conteneur de toit selon la revendication 1, **caractérisé en ce que** le capot (16) est fixé au châssis de base (1) par vissage ou soudage.

7. Conteneur de toit selon la revendication 1, **caractérisé en ce que** le capot (16) comporte au moins un couvercle de capot (21-25).

8. Conteneur de toit selon la revendication 7, **caractérisé** en ce qus le couvercle de capot (21-25) peut s'ouvrir en direction du centre du véhicule, par basculement.

9. Conteneur de toit selon la revendication 1, **caractérisé en ce que** le châssis de base (1) est recouvert sur son côté inférieur, par des couvercles de châssis.

10. Conteneur de toit selon la revendication 1, **caractérisé en ce que** sur le châssis de base (1) est rapporté un boîtier destiné à recevoir des lignes de courant principal.

11. Conteneur de toit selon la revendication 10, **caractérisé en ce que** le boîtier est fixé au châssis de base (1) par vissage ou soudage.

12. Conteneur de toit selon la revendication 10, **caractérisé en ce que** le boîtier est fermé par un couvercle de boîtier.

13. Conteneur de toit selon la revendication 12, **caractérisé en ce que** le couvercle de boîtier est extractible.

14. Conteneur de toit selon la revendication 1, **caractérisé en ce que** le capot (16) présente dans sa zone centrale, un canal (17) s'étendant parallèlement à l'axe longitudinal du conteneur, et à chacune des deux extrémités duquel est placé un boîtier à bornes de raccordement (19, 20) respectif.

15. Conteneur de toit selon la revendication 1, **caractérisé en ce que** le châssis de base (1) est rapporté sur un support en portique de la caisse du véhicule, et est rendu étanche par rapport aux parois frontales et aux parois latérales de la caisse du véhicule.
